# EUROPÄISCHE PATENTANMELDUNG

(11) **EP 0 635 589 A1**
(43) Veröffentlichungstag der Anmeldung: **25.01.1995**
(21) Anmeldenummer: 93111651.1
(22) Anmeldetag: 21.07.1993
(51) Int. Cl.: D01G 23/04

(54) **Verfahren und Vorrichtung zur Regelung des Flächen- bzw. Bandgewichts des Endproduktes einer faserverarbeitenden Maschine**

(71) Anmelder: HERGETH HOLLINGSWORTH GMBH, D-48249 Dülmen (DE)
(72) Erfinder: Heier, Thomas, D-48249 Dülmen (DE); Busch, Paul, D-48249 Dülmen (DE)
(74) Vertreter: Dallmeyer, Georg, Dipl.-Ing.

(57) **Zusammenfassung**

Bei einem Verfahren zur Regelung des Flächen- bzw. Bandgewichts des Endprodukts einer faserverarbeitenden Maschine (1) mit einer Steuerung (10) sind folgende Verfahrensschritte vorgesehen: Wiegen der der faserverarbeitenden Maschine (1) pro Zeiteinheit zugeführten Spinngutmenge, die Vorgabe eines Sollwertes (P) für das Flächen- bzw. Bandgewicht des Endproduktes am Auslauf (8) der faserverarbeitenden Maschine (1) oder einer der faserverarbeitenden Maschine (1) nachgeordneten Maschine und Eingabe des Sollwertes (P) als ersten Eingabeparameter in die Steuerung (10), das Messen des Ist-Wertes (V) der Anlagengeschwindigkeit am Auslauf (8) der faserverarbeitenden Maschine (1) oder einer der faserverarbeitenden Maschine (1) nachgeordneten Maschine und Eingabe des Ist-Wertes (V) als zweiten Eingabeparameter in die Steuerung (10), die Vorgabe eines Korrekturparameters (K) zur Berücksichtigung faserspezifischer, textiltechnologischer und klimatischer Einflußfaktoren und Eingabe des Korrekturparameters (K) als dritten Eingabeparameter in die Steuerung (10), und das Berechnen eines Sollwertes (Y) durch die Steuerung (10) für die Regelung der Einzugsgeschwindigkeit am Einlauf der der Wägung nachfolgenden faserverarbeitenden Maschine (1) aus dem kontinuierlich gemessenen Ist-Wert (Pist, Vist) der zugeführten Spinngutmenge und den Eingabeparametern (P,V,K), und Steuern der Einzugsgeschwindigkeit am Einlauf der der Wägung nachfolgenden faserverarbeitenden Maschine (1).

## Beschreibung

Die Erfindung betrifft ein Verfahren sowie eine Vorrichtung zur Regelung des Flächen- bzw. Bandgewichts des Endproduktes einer faserverarbeitenden Maschine nach dem Oberbegriff des Anspruchs 1 bzw. 2.

Derartige Regelungsverfahren werden bei Textilmaschinen benötigt, um eine möglichst hohe Gleichmäßigkeit des verarbeiteten Endproduktes zu erzielen.

Aus der DE 39 13 733 A1 ist ein Kastenspeiser mit Waage bekannt, der z.B. einer Karde vorgeschaltet sein kann.

Die Waage weist eine Einrichtung zum Messen des Momentangewichts einer zugeführten Fasermatte sowie eine Einrichtung zum Messen der Geschwindigkeit der zugeführten Fasermatte auf.

Das bekannte Regelungsverfahren hat das Ziel am Eingang der Karde einen konstanten Masseaustrag der Waage zu ermöglichen. Das bekannte Regelverfahren sieht nur eine Konstanthaltung der zugeführten Fasermatte vor der Karde vor. Dies hat zur Folge, daß beim Hochlaufen oder Auslaufen der faserverarbeiteten Anlage eine erhebliche Ausschußproduktion anfällt, bevor das gewünschte Flächengewicht bzw. Bandgewicht des Endproduktes erreicht ist. Des weiteren ermöglicht das bekannte Verfahren nicht, Störungseinflüsse der faserverarbeitenden Maschine zu berücksichtigen.

Aus der DE 32 05 776 C2 ist ein Verfahren und eine Vorrichtung zur Regulierung der einer Krempel zuzuführenden Fasermenge bekannt, bei dem die Dickenabweichung des der Krempel zugeführten Fasermaterials erfaßt wird und bei dem in Abhängigkeit von der Dickenabweichung die Drehzahl der Speisewalze der Krempel gesteuert wird.

Der Erfindung liegt die Aufgabe zugrunde, ein Verfahren bzw. eine Vorrichtung zur Regelung des Flächen- bzw. Bandgewichts zu schaffen, mit denen das Flächen- bzw. Bandgewicht des Endproduktes am Auslauf einer faserverarbeitenden Maschine oder einer faserverarbeitenden Produktionslinie mit höherer Genauigkeit eingehalten werden kann, mit denen die Rüstzeiten bei einem Partie- oder Produktwechsel verringert werden können und mit denen die Ausschußproduktion beim Hochlauf und Auslauf der faserverarbeitenden Anlage reduziert werden können.

Zur Lösung dieser Aufgabe dienen die Merkmale der Ansprüche 1 bzw. 2.

Die Erfindung sieht in vorteilhafter Weise vor, daß der Steuerung ein Sollwert für das Flächen- bzw. Bandgewicht am Auslauf der faserverarbeitenden Maschine oder einer der faserverarbeitenden Maschine nachgeordneten weiteren Maschine als erster Eingabeparameter, der gemessene Ist-Wert der Anlagengeschwindigkeit am Auslauf der faserverarbeitenden Maschine oder einer der faserverarbeitenden Maschine nachgeordneten weiteren Maschine als zweiter Eingabeparameter und ein Korrekturparameter als dritter Eingangsparameter eingegeben werden. Der Korrekturparameter erfaßt textiltechnologische Einflüsse, z.B. Flugabsaugungen, Arbeitsbreiteneinengung, Avivageauftrag, Randabsaugung und Klimaeinflüsse. Die Steuerung erhält des weiteren den kontinuierlich gemessenen Ist-Wert der pro Zeiteinheit über die Bandwaage zugeführten Spinngutmenge. Aus den Eingabeparametern berechnet die Steuerung im Vergleich zu dem Ist-Wert der zugeführten Spinngutmenge einen Sollwert für die Regelung der Einzugsgeschwindigkeit am Einlauf der ersten faserverarbeitenden Maschine.

Die Erfindung ermöglicht die Einhaltung geringerer Gewichtsschwankungen des Endprodukts, z.B. Vliesstoff oder Band in Längsrichtung.

Bei einem Partie- oder Produktwechsel werden die Rüstzeiten erheblich reduziert, da das am Auslauf der faserverarbeitenden Maschine oder der faserverarbeitenden Anlage gewünschte Flächengewicht geregelt wird und damit durch die Steuerung auch in kürzester Zeit eingestellt wird. Dabei wird beim Hochlauf wie auch beim Auslauf der Produktionsanlage die Ausschußproduktion reduziert, da die Regelung auch bei sich ändernden Produktionsgeschwindigkeiten erfolgt.

Es erfolgt auch eine Reduzierung der durch klimatische Veränderungen bedingten Ausschußproduktion. Schließlich wird auch die Ausschußproduktion aufgrund faserspezifischer Schwankungen und den damit verbundenen Akklimatisierungsfehlern reduziert.

Ein weiterer wesentlicher Vorteil der Erfindung besteht darin, daß sie die Voraussetzung für eine Automatisierung des Produktionsprozesses einer faserverarbeitenden Maschine sowie kompletter Produktionsanlagen schafft.

Dabei werden geringere Fehlerquoten, eine gleichmäßigere Durchsatzleistung und die Einsparung von Rohstoffen ermöglicht.

Im folgenden wird unter Bezugnahme auf die Zeichnung ein Ausführungsbeispiel der Erfindung näher erläutert:
Die einzige Figur zeigt schematisch das Schaltbild für die Regelung.

Eine Krempel oder Karde 1 als faserverarbeitende Maschine erhält über eine Speiseeinrichtung 2 eine Fasermatte, die mit Hilfe einer Wiegeeinrichtung 4, z.B. einer für sich bekannten elektronischen Bandwaage, der Einzugseinrichtung 6 der faserverarbeitenden Maschine 1 zugeführt wird. Die elektronische Bandwaage erlaubt die Messung des Flächengewichts der Fasermatte mit einer Genauigkeit von 1 - 2 %. Die Fasermatte wird dabei auf einem endlos umlaufenden Band 12 zur Einzugseinrichtung 6 befördert, wobei sich in der Mitte unterhalb des die Fasermatte tragenden Bandabschnitts eine Messeinrichtung 14 befindet, die das Fasermattengewicht auf der Wägestrecke A ermittelt. Das Flächengewicht Pᵢₛₜ wird unter Berücksichtigung der Breite der einlaufenden Fasermatte gemeinsam mit der mit Hilfe eines Tachogenerators 16 festgestellten Ist-Bandgeschwindigkeit Vᵢₛₜ in die Steuerung 10 eingegeben. Die pro Zeiteinheit zugeführte Spinngutmenge ergibt sich dann als Ist-Wert aus dem Produkt des Ist-Wertes für das Flächengewicht auf der Wiegeeinrichtung 4 und der Bandlaufgeschwindigkeit. Die Spinngutmenge ist dem gewünschten Flächen- bzw. Bandgewicht des Endproduktes angepaßt.

Die Einzugseinrichtung 6 wird von einem regelbaren Motor 18 angetrieben, der von einem Regler 20 angesteuert wird. Ein Tachogenerator 22 erfaßt die Einzugsgeschwindigkeit der Einzugseinrichtung 6.

Mit 24 ist die Vorwalze und mit 26 der Abnehmer der faserverarbeitenden Maschine 1 gekennzeichnet. Das verarbeitete Endprodukt wird auf einer Auslaufeinrichtung 8 ausgegeben. Ein Tachogenerator 28 erfaßt die Auslaufgeschwindigkeit des Fasermaterials und gibt den Geschwindigkeitswert als Eingangsparameter V in die Steuerung 10 ein. Ein weiterer Eingangsparameter P wird manuell über eine Einstelleinrichtung 30 für den Sollwert des Flächen- bzw. Bandgewichts am Auslauf der faserverarbeitenden Maschine 1 in die Steuerung 10 eingegeben.

Ein dritter Parameter K wird mit Hilfe einer nicht dargestellten Einstelleinrichtung in die Steuerung 10 eingegeben. Dieser Korrekturparameter hat die Aufgabe, anlagenspezifische, textiltechnologische und/oder klimatische Einflüsse zu berücksichtigen. Derartige Einflüsse sind beispielsweise Flugabsaugung, Randabsaugung, Arbeitsbreiteneinengung, Avivageauftrag, Klimaveränderungen. Teilweise können derartige Einflußfaktoren mit geeigneten Sensoren automatisch erfaßt und eingegeben werden. Erfahrungswerte, z.B. im Hinblick auf den Einfluß von Klimaveränderungen können in einem Speicherbereich der Steuerung 10 gespeichert sein und abgerufen werden.

Der Sollwert für das Flächen- bzw. Bandgewicht kann sich auch auf den Auslauf einer der faserverarbeitenden Maschine 1 nachgeordneten Maschine z.B. einen Vliesbandleger beziehen. In diesem Fall wird die Geschwindigkeit des Endproduktes am Auslauftisch der nachfolgenden Maschine gemessen und in die Steuerung 10 eingegeben.

Das Verfahren beruht auf der stetigen Erfassung der Eingabeparameter im Vergleich mit den Gewichts- und Geschwindigkeitssignalen des kontinuierlichen Gewichtsmesssystems der Wiegeeinrichtung 4. Die Steuerung 10 erzeugt ein Sollsignal Y, das den geschwindigkeitsvariablen Einzugsantrieb 18 steuert.

Auch bei Veränderung der Produktionsgeschwindigkeit wird das vorgegebene Flächengewicht in g pro m² am Auslauf deer faserverarbeitenden Maschine bis zur maximalen Leistung ständig konstant gehalten.

Die faserverarbeitende Maschine 1 kann nach Bedarf gestartet werden. Das voreingestellte Flächengewicht wird nach der entsprechenden Durchlaufzeit der faserverarbeitenden Maschine 1 erreicht. Es kann jederzeit mit der Einstelleinrichtung 30 auf ein anderes gewünschtes Flächengewicht einstellt werden.

Dabei können auch die Bandlaufgeschwindigkeit des Bandes 12 und/oder die Drehzahl der Speisewalzen der Speiseeinrichtung 2 zwecks Anpassung der zugeführten Spinngutmenge entsprechend von der Steuerung 10 angesteuert werden.

## Patentansprüche

1. Verfahren zur Regelung des Flächen- bzw. Bandgewichts des Endprodukts einer faserverarbeitenden Maschine (1) mit einer Steuerung (10),
- durch Wiegen der der faserverarbeitenden Maschine (1) pro Zeiteinheit zugeführten Spinngutmenge und
- durch Steuern der Einzugsgeschwindigkeit am Einlauf der der Wägung nachfolgenden faserverarbeitenden Maschine (1),
**gekennzeichnet durch**
- die Vorgabe eines Sollwertes (P) für das Flächen- bzw. Bandgewicht des Endproduktes am Auslauf (8) der faserverarbeitenden Maschine (1) oder einer der faserverarbeitenden Maschine (1) nachgeordneten Maschine und Eingabe des Sollwertes (P) als ersten Eingabeparameter in die Steuerung (10),
- das Messen des Ist-Wertes (V) der Anlagengeschwindigkeit am Auslauf (8) der faserverarbeitenden Maschine (1) oder einer der faserverarbeitenden Maschine (1) nachgeordneten Maschine und Eingabe des Ist-Wertes (V) als zweiten Eingabeparameter in die Steuerung (10),
- die Vorgabe eines Korrekturparameters (K) zur Berücksichtigung faserspezifischer, textiltechnologischer und klimatischer Einflußfaktoren und Eingabe des Korrekturparameters (K) als dritten Eingabeparameter in die Steuerung (10), und
- das Berechnen eines Sollwertes (Y) durch die Steuerung (10) für die Regelung der Einzugsgeschwindigkeit am Einlauf der der Wägung nachfolgenden faserverarbeitenden Maschine (1) aus dem kontinuierlich gemessenen Ist-Wert (Pist, Vist) der zugeführten Spinngutmenge und den Eingabeparametern (P,V,K).

2. Vorrichtung zur Regelung des Flächen- bzw. Bandgewichts des Endproduktes einer faserverarbeitenden Maschine (1), mit einer Steuerung (10), einer der faserverarbeitenden Maschine (1) vorgeordneten Speiseeinrichtung (2) mit Wiegeeinrichtung (4) für das kontinuierliche Erfassen der der faserverarbeitenden Maschine (1) zugeführten Spinngutmenge des flächenförmig zugeführten Spinnguts, mit einer der Wiegeeinrichtung (4) nachfolgenden geschwindigkeitsvariablen, von der Steuerung (10) beeinflußbaren Einzugseinrichtung (6) der faserverarbeitenden Maschine (1) und mit einer Auslaufeinrichtung (8) der faserverarbeitenden Maschine (1) für das Endprodukt,
**dadurch gekennzeichnet,**
daß die Steuerung (10)
- einen Sollwert (P) für das Flächen- bzw. Bandgewicht des Endproduktes auf der Auslaufeinrichtung (8) der faserverarbeitenden Maschine (1) oder einer der faserverarbeitenden Maschine (1) nachgeordneten Maschine als ersten Eingabeparameter,
- den Ist-Wert (V) der Anlagengeschwindigkeit an der Auslaufeinrichtung (8) als zweiten Eingabeparameter und
- einen Korrekturwert (K) zur Berücksichtigung faserspezifischer, textiltechnologischer und klimatischer Einflußfaktoren als dritten Eingabeparameter erhält,
- einen Sollwert (Y) für die Regelung der Einzugsgeschwindigkeit am Einlauf der der Wiegeeinrichtung (4) nachfolgenden faserverarbeitenden Maschine (1) in Abhängigkeit von der zugeführten Spinngutmenge und den Eingabeparametern (P,V,K) berechnet, und
- eine Regeleinrichtung (20) für den Antrieb (18) der Einzugseinrichtung (6) entsprechend dem Sollwert Y steuert.

3. Vorrichtung nach Anspruch 2, dadurch gekennzeichnet, daß die nachgeordnete Maschine ein Vliesbandleger ist.
